# EUROPÄISCHE PATENTANMELDUNG

(11) **EP 4 628 681 A1**
(43) Veröffentlichungstag der Anmeldung: **08.10.2025**
(21) Anmeldenummer: 25166896.8
(22) Anmeldetag: 28.03.2025
(51) Int. Cl.: E04H 4/14, H05B 47/18, H05B 47/155

(54) **BELEUCHTUNGSEINRICHTUNG, INSBESONDERE FÜR SCHWIMMBECKEN UND WHIRLPOOLS**

(30) Priorität: 05.04.2024 DE 102024109593
(71) Anmelder: MTS Produkte für den Schwimmbadbau und die Unterwassertechnik GmbH, 40885 Ratingen (DE)
(72) Erfinder: Schydlo, Marc, 40885 Rating (DE)
(74) Vertreter: RGTH

(57) **Zusammenfassung**

Die Erfindung betrifft eine Beleuchtungseinrichtung (100), insbesondere für Schwimmbecken (11) und Whirlpools, mit einem Beleuchtungskörper (13) und einer Steuereinrichtung (14), wobei der Beleuchtungskörper (13) ein Einbaugehäuse (15) mit mindestens zwei Lichtquellen (161, 162) aufweist, die unabhängig voneinander mittels der Steuereinrichtung (14) ansteuerbar sind. Erfindungsgemäß ist vorgesehen, dass der Beleuchtungskörper (13) und die Steuereinrichtung (14) zur Verbindung mit einer gemeinsamen 2-adrigen Stromversorgungsleitung (17) ausgebildet sind, die Steuereinrichtung (14) ein Sendegerät (20) aufweist, das zum Aufmodulieren von Steuersignalen auf die 2-adrige Stromversorgungsleitung (17) eingerichtet ist, und die Steuereinrichtung (14) ein Empfangsgerät (21) aufweist, das beleuchtungskörperseitig montiert ist und zum Empfangen, Demodulieren und Weiterleiten der Steuersignale eingerichtet ist, sodass die Lichtquellen (161, 162) im Ansprechen auf die Steuersignale unabhängig voneinander ansteuerbar sind.

## Beschreibung

Die Erfindung betrifft eine Beleuchtungseinrichtung, insbesondere für Schwimmbecken und Whirlpools, mit einem Beleuchtungskörper und einer Steuereinrichtung, wobei der Beleuchtungskörper ein Einbaugehäuse mit mindestens zwei Lichtquellen aufweist, die unabhängig voneinander mittels der Steuereinrichtung ansteuerbar sind.

Eine solche Beleuchtungseinrichtung ist zunächst aus der DE 197 47 980 A1 bekannt. Konkret wir ein Beleuchtungskörper für Schwimmbäder, Whirlpools, Gartenteiche und/oder Feuchträume aller Art, bestehend aus einem Einbaugehäuse mit einem transparenten Abdeckdeckel, einer Stromzufuhr und einem Leuchtmittel beschrieben, wobei der Beleuchtungskörper ein oder mehrere Leuchtdioden als Leuchtmittel aufweist, die getrennt ansteuerbar und/oder in der Lichtstärke regelbar sein.

Eine weitere Beleuchtungseinrichtung wird in der DE 103 21 992 A1 beschrieben. Die Beleuchtungseinrichtung ist hiernach ein Scheinwerfer, insbesondere ein Unterwasserscheinwerfer, der mit mehreren auf einem Träger angeordneten Leuchtdioden bestückt ist und der eine lichtdurchlässige Frontscheibe aufweist. Die Frontscheibe ist als optischer Linsenkörper ausgebildet ist, der an seiner Unterseite mindestens eine ringförmige, konzentrisch um eine Längsachse angeordnete Ausnehmung aufweist, in die die Leuchtdioden hineinragen. Hiermit soll es ermöglicht werden, dass mit unterschiedlichen LED-Farbmischungen mit ggf. wechselnden Farben erzeugbar sind.

Damit die unterschiedlichen Lichtquellen der bekannten Beleuchtungseinrichtungen unabhängig voneinander angesteuert werden können, ist nach dem Stand der Technik ein Steuergerät vorgesehen, dass über eine 4-adrigen Stromversorgungsleitung mit dem Beleuchtungskörper verbunden ist. In herkömmlichen Schwimmbecken sind die Einbautöpfe der Beleuchtungskörper allerdings nur mit 2-adrigen Stromversorgungsleitungen verbunden, die typischerweise von einem Technikraum zu den einzelnen Einbautöpfen des Schwimmbeckens verlegt sind, sodass ein Umbau der Beleuchtungskörper auch mit einem aufwändigen Austausch der Stromversorgungsleitungen verknüpft ist. Weil dieser Montageaufwand von vielen Schwimmbadbetreibern und/oder Schwimmbadbesitzern aus Kostengründen gescheut wird, werden in vielen Schwimmbecken weiterhin herkömmliche Beleuchtungskörper mit einer einzigen Lichtquelle verbaut, die in Bezug auf eine variierende und bedarfsabhängige Lichtabstrahlung limitiert sind.

Hiervon ausgehend ist es die Aufgabe der Erfindung, eine Beleuchtungseinrichtung zu schaffen, die einerseits mit einem geringen Montageaufwand installierbar ist, und die andererseits eine moderne und variable Ambientebeleuchtung erlaubt.

Diese Aufgabe wird durch die Beleuchtungseinrichtung nach Anspruch 1 gelöst. Erfindungsgemäß ist vorgesehen, dass
- der Beleuchtungskörper und die Steuereinrichtung zur Verbindung mit einer gemeinsamen 2-adrigen Stromversorgungsleitung ausgebildet sind,
- die Steuereinrichtung ein Sendegerät aufweist, das zum Aufmodulieren von Steuersignalen auf die 2-adrige Stromversorgungsleitung eingerichtet ist, und
- die Steuereinrichtung ein Empfangsgerät aufweist, das beleuchtungskörperseitig montiert ist und zum Empfangen, Demodulieren und Weiterleiten der Steuersignale eingerichtet ist, sodass die Lichtquellen im Ansprechen auf die Steuersignale unabhängig voneinander ansteuerbar sind.

Die Steuersignale werden somit in Form einer sog. Powerline Communication (PLC) übertragen. Hierdurch können die Beleuchtungskörper in einfacher Weise in vorhandenen Einbautöpfen bzw. Einbaunischen verbaut und mit einer bestehenden 2-adrigen Stromversorgungsleitung verbunden werden, weshalb die Montage der Beleuchtungseinrichtung mit einem geringen Aufwand verbunden ist. Das Sendegerät der Steuereinrichtung wird im Technikraum mit der 2-adrigen Stromversorgungsleitung verbunden, die dort für Techniker frei zugänglich ist. Das Empfangsgerät der Steuereinrichtung ist demgegenüber beleuchtungskörperseitig vormontiert und muss daher nicht separat montiert werden. Insofern müssen die Stromversorgungsleitungen zwischen dem Technikraum und den einzelnen Einbautöpfen der Beleuchtungskörper nicht ausgetauscht werden. Unabhängig hiervon erlaubt die Steuereinrichtung das unabhängige Ansteuern der Lichtquellen, so dass diese in Form einer Ambientebeleuchtung ansteuerbar sind. Bei einer Ambientebeleuchtung werden die Lichtquellen insbesondere in Bezug auf die Helligkeiten, die Farben, die Farbtemperaturen und/oder die Intensitäten unterschiedlich und individuell vorgebbar angesteuert, wodurch ein optisch ansprechendes Akzentlicht entsteht.

Bevorzugte Ausführungsformen der Erfindung werden nachfolgend und in den Unteransprüchen angegeben.

Vorzugsweise ist das Sendegerät drahtlos mit einer Fernbedienung verbindbar, sodass die Beleuchtungseinrichtung aus der Ferne von einem Benutzer bedient werden kann.

Nach einer vorteilhaften Weiterbildung der Erfindung ist vorgesehen, dass das Empfangsgerät innerhalb des Einbaugehäuses gelagert ist. Ferner ist jede Lichtquelle einem Schaltkreis zugeordnet, wobei die Schaltkreise mit dem Empfangsgerät verbunden sind. Sowohl die Schaltkreise als auch die Lichtquellen sind dabei vorzugsweise auf unterschiedlichen Platinen oder einer gemeinsamen Platine angeordnet.

Vorzugsweise ist vorgesehen, dass eine erste Lichtquelle ringförmig ausgebildet ist, wobei die erste Lichtquelle vorzugsweise ein COB-Modul ist. Ein COB-Modul ist ein Leuchtmittel, bei dem eine Vielzahl von LED-Chips in einer großen Dichte auf einer Trägerplatine angeordnet ist, sodass für den Betrachter der Eindruck einer flächenhaften Lichtemission entsteht. Vorzugsweise ist die erste Lichtquelle eingerichtet, um warmweißes Licht von 2700 K bis 3300 K, insbesondere 3000 K, mit einer Leistung von 8 W bis 14 W, insbesondere 10 W bis 12 W, zu emittieren.

Die zweite Lichtquelle besteht vorzugsweise aus mehreren LEDs, die in Form einer Matrix angeordnet sind. Insbesondere ist eine quadratische Anordnung von 3x3 LEDs vorgesehen. Vorzugsweise ist die zweite Lichtquelle wahlweise eingerichtet, um warmweißes Licht mit einer Lichttemperatur von 2700 K bis 3300 K, insbesondere 3000 K, sowie kaltweißes Licht mit einer Lichttemperatur von 6000 K bis 7000 K, insbesondere 6500 K, und einer jeweiligen Leistung von 15 W bis 23 W, insbesondere 18 W bis 20 W, zu emittieren. Die Lichtquellen sind dabei vorzugsweise dimmbar.

Das Einbaugehäuse weist vorzugsweise ein Frontglas mit einem lichtdurchlässigen ringförmigen Bereich und einem lichtdurchlässigen Kernbereich aufweist, wobei der ringförmige Bereich den Kernbereich umringt und zwischen den Bereichen ein Abschnitt mit einer geringen oder verschwindenden Lichtdurchlässigkeit angeordnet ist. Der Abschnitt des Frontglases mit einer geringen oder verschwindenden Lichtdurchlässigkeit besteht vorzugsweise aus opakem Material oder ist von einer Maske abgedeckt ist. Die lichtdurchlässigen Bereiche des Frontglases fluchten dabei im zusammengesetzten Zustand des Beleuchtungskörpers vorzugsweise mit den Lichtquellen. Konkret fluchtet die erste Lichtquelle mit dem ringförmigen Bereich und die zweite Lichtquelle fluchtet mit dem Kernbereich. Durch diese Maßnahme wird eine strikte Trennung zwischen dem ringförmigen Bereich und dem Kernbereich erzeugt, der insbesondere als Scheinwerferbereich, d.h. zu Lichtausstrahlung mit hoher Helligkeit dient, wohingegen der ringförmige Außenbereich mit einer vergleichsweise geringeren Leuchtstärke strahlt.

Der Beleuchtungskörper vorzugsweise als Unterwasserscheinwerfer ausgebildet.

Eine konkrete Ausführungsform der Erfindung wird nachfolgend un in den Unteransprüchen beschrieben. Es zeigen
- Fig. 1: ein Schwimmbad mit einer Beleuchtungseinrichtung;
- Fig. 2a: eine Querschnittsansicht eines Beleuchtungskörpers;
- Fig. 2b: eine Draufsicht eines Beleuchtungskörpers.

Fig. 1 zeigt ein Schwimmbad 10 mit einem Schwimmbecken 11 und einem hiervon beabstandeten Technikraum 12, in dem sich typischerweise alle Geräte befinden, die zum Betreiben des Schwimmbads 10 erforderlich sind. Das Schwimmbad 10 besitzt eine Beleuchtungseinrichtung 100 mit einem Beleuchtungskörper 13 und einer Steuereinrichtung 14. Im gezeigten Ausführungsbeispiel ist der Beleuchtungskörper 13 als Unterwasserscheinwerfer 131 ausgebildet. Der Beleuchtungskörper 13 weist ein Einbaugehäuse 15 mit zwei Lichtquellen 161,162 auf, die unabhängig voneinander mittels der Steuereinrichtung 14 ansteuerbar sind. Der Beleuchtungskörper 13 und die Steuereinrichtung 14 sind mit einer gemeinsamen 2-adrigen Stromversorgungsleitung 17 verbunden, die einem WechselstromTransformator 18 mit dem Beleuchtungskörper 13 verbindet, wobei der Wechselstromtransformator 18 im Technikraum 12 angeordnet ist und mit einer 3-adriger Zugangsleitung 19 verbunden ist. Die Steuereinrichtung 14 weist ein Sendegerät 20 auf, das innerhalb des Technikraums 12 angeordnet ist dort mittels einer Parallelschaltung mit der 2-adrigen Stromversorgungsleitung 17 verbunden ist. Das Sendegerät 20 moduliert Steuersignale auf die 2-adrige Stromversorgungsleitung 17. Die Steuereinrichtung 14 weist ferner ein Empfangsgerät 21 auf, das innerhalb des Einbaugehäuses 15 gelagert ist und das die Steuersignale empfängt, demoduliert und weiterleitet, sodass die Lichtquellen 161, 162 im Ansprechen auf die Steuersignale unabhängig voneinander angesteuert werden. Das Sendegerät 20 ist drahtlos mit einer Fernbedienung 29 verbunden.

Fig. 2a zeigt den Beleuchtungskörper 13 in einer Querschnittsansicht. Fig. 2b zeigt den Beleuchtungskörper 13 in einer Draufsicht. Die Lichtquellen 161, 162 sind jeweils einem Schaltkreis 221, 222 zugeordnet, wobei die Schaltkreise 221, 222 auf unterschiedlichen Platinen 231, 232 ausgebildet sind. Im Einbaugehäuse 15 des Beleuchtungskörpers 13 ist das Empfangsgerät 21 gelagert, dass mit den Schaltkreisen 221, 222 der Lichtquellen 161, 162 verbunden ist. Die erste Lichtquelle 161 ist ringförmig und als COB-Modul 1611 ausgebildet. Die erste Lichtquelle 161 emittiert im Betriebszustand warmweißes Licht mit einer Lichttemperatur von 3000 K und mit einer Leistung von 10 W bis 12 W. Die zweite Lichtquelle 162 besteht aus neun LEDs 1621, die in Form einer 3x3-Matrix angeordnet sind. Die zweite Lichtquelle 162 emittiert wahlweise warmweißes Licht mit einer Lichttemperatur von 3000 K oder kaltweißes Licht mit einer Lichttemperatur von 6500 K, jeweils mit einer Leistung von 18 W bis 20 W. Die Lichtquellen 161, 162 sind dimmbar ausgestaltet.

Das Einbaugehäuse 15 besitzt ein Frontglas 24 mit einem lichtdurchlässigen ringförmigen Bereich 25 und einem lichtdurchlässigen Kernbereich 26, wobei der ringförmige Bereich 25 den Kernbereich 26 koaxial umringt. Zwischen diesen Bereichen 25, 26 ist ein Abschnitt 27 mit einer vergleichsweise geringeren Lichtdurchlässigkeit angeordnet ist, wozu auf der Innenseite eine ringförmige Maske 28 aus lichtundurchlässigem Material angeordnet ist. Die Lichtquellen 161,162 und die lichtdurchlässigen Bereiche 25, 26 des Frontglases 24 sind derart zueinander ausgerichtet, dass die erste Lichtquelle 161 parallel zu einer optischen Achse A mit dem ringförmigen lichtdurchlässigen Bereich 25 fluchtet und die zweite Lichtquelle 162 entlang der optischen Achse A mit dem lichtdurchlässigen Kernbereich 26 fluchtet.

### Bezugszeichen

- 100: Beleuchtungseinrichtung
- 10: Schwimmbad
- 11: Schwimmbecken
- 12: Technikraum
- 13: Beleuchtungskörper
- 131: Unterwasserscheinwerfer
- 14: Steuereinrichtung
- 15: Einbaugehäuse
- 161: erste Lichtquelle
- 1611: COB-Modul
- 162: zweite Lichtquelle
- 1612: LED
- 17: 2-adrigen Stromversorgungsleitung
- 18: Wechselstromtransformator
- 19: 3-adrigen Zugangsleitung
- 20: Sendegerät
- 21: Empfangsgerät
- 221: Schaltkreis
- 222: Schaltkreis
- 231: Platine
- 232: Platine
- 24: Front Glas
- 25: ringförmige Bereich
- 26: Kernbereich
- 27: Abschnitt
- 28: Maske
- 29: Fernbedienung
- A: optische Achse

## Patentansprüche

1. Beleuchtungseinrichtung (100), insbesondere für Schwimmbecken (11) und Whirlpools, mit einem Beleuchtungskörper (13) und einer Steuereinrichtung (14), wobei der Beleuchtungskörper (13) ein Einbaugehäuse (15) mit mindestens zwei Lichtquellen (161, 162) aufweist, die unabhängig voneinander mittels der Steuereinrichtung (14) ansteuerbar sind, **dadurch gekennzeichnet, dass** der Beleuchtungskörper (13) und die Steuereinrichtung (14) zur Verbindung mit einer gemeinsamen 2-adrigen Stromversorgungsleitung (17) ausgebildet sind, die Steuereinrichtung (14) ein Sendegerät (20) aufweist, das zum Aufmodulieren von Steuersignalen auf die 2-adrige Stromversorgungsleitung (17) eingerichtet ist, und die Steuereinrichtung (14) ein Empfangsgerät (21) aufweist, das beleuchtungskörperseitig montiert ist und zum Empfangen, Demodulieren und Weiterleiten der Steuersignale eingerichtet ist, sodass die Lichtquellen (161, 162) im Ansprechen auf die Steuersignale unabhängig voneinander ansteuerbar sind.

2. Beleuchtungseinrichtung (100) nach Anspruch 1, **dadurch gekennzeichnet, dass** das Sendegerät (20) drahtlos mit einer Fernbedienung (29) verbindbar ist.

3. Beleuchtungseinrichtung (100) nach einem der Ansprüche 1 oder 2, **dadurch gekennzeichnet, dass** das Empfangsgerät (21) innerhalb des Einbaugehäuses (15) gelagert ist.

4. Beleuchtungseinrichtung (100) nach einem der Ansprüche 1 bis 3, **dadurch gekennzeichnet, dass** jede Lichtquelle (161, 162) einem Schaltkreis (221, 222) zugeordnet ist, wobei die Schaltkreise (221, 222) mit dem Empfangsgerät (21) verbunden sind.

5. Beleuchtungseinrichtung (100) nach einem der Ansprüche 1 bis 4, **dadurch gekennzeichnet, dass** eine erste Lichtquelle (161) ringförmig ausgebildet ist, wobei die ersten Lichtquelle (161) vorzugsweise ein COB-Modul (1611) ist.

6. Beleuchtungseinrichtung (100) nach einem der Ansprüche 1 bis 5, **dadurch gekennzeichnet, dass** eine zweite Lichtquelle (162) aus mehreren LEDs (1621) besteht, die vorzugsweise in Form einer Matrix angeordnet sind.

7. Beleuchtungseinrichtung (100) nach einem der Ansprüche 1 bis 6, **dadurch gekennzeichnet, dass** das Einbaugehäuse (15) ein Frontglas (24) mit einem lichtdurchlässigen ringförmigen Bereich (25) und einem lichtdurchlässigen Kernbereich (26) aufweist, wobei der ringförmige Bereich (25) den Kernbereich (26) umringt und zwischen den Bereichen (25, 26) ein Abschnitt (27) mit einer geringen oder verschwindenden Lichtdurchlässigkeit angeordnet ist.

8. Beleuchtungseinrichtung (100) nach Anspruch 7, **dadurch gekennzeichnet, dass** der Abschnitt (27) des Frontglases (24) mit einer geringen oder verschwindenden Lichtdurchlässigkeit aus opakem Material besteht oder von einer Maske (28) abgedeckt ist.

9. Beleuchtungseinrichtung (100) nach einem der Ansprüche 1 bis 8, **dadurch gekennzeichnet, dass** die lichtdurchlässigen Bereiche (25, 26) des Frontglases (24) im zusammengesetzten Zustand des Beleuchtungskörpers (13) mit den Lichtquellen (161, 162) fluchten.

10. Beleuchtungseinrichtung (100) nach einem der Ansprüche 1 bis 9, **dadurch gekennzeichnet, dass** der Beleuchtungskörper (13) als Unterwasserscheinwerfer (131) ausgebildet ist.
